# FASCICULE DE BREVET EUROPEEN

(11) **EP 1 525 515 B1**
(45) Date de publication et mention de la délivrance du brevet: **19.10.2011**
(21) Numéro de dépôt: 03720064.9
(22) Date de dépôt: 08.05.2003
(51) Int. Cl.: G04B 19/26

(54) **DISPOSITIF D AFFICHAGE**
ANZEIGEVORRICHTUNG
DISPLAY DEVICE

(30) Priorité: 31.07.2002 CH 134002
(43) Date de publication de la demande: 27.04.2005
(73) Titulaire: Ulysse Nardin S.A., 2300 La Chaux-de-Fonds (CH)
(72) Inventeur: OECHSLIN, Ludwig, CH-2300 La Chaux-de-Fonds (CH)
(74) Mandataire: Vigand, Philippe
(86) Numéro de dépôt international: PCT/CH2003/000298
(87) Numéro de publication internationale: WO 2004/013708

(56) Documents cités:
- CH-A- 679 197
- FR-A- 2 662 826
- US-A- 5 475 655
- PATENT ABSTRACTS OF JAPAN vol. 010, no. 111 (P-451), 25 avril 1986 (1986-04-25) & JP 60 243589 A (CITIZEN TOKEI KK), 3 décembre 1985 (1985-12-03)

## Description

La présente invention concerne un dispositif d'affichage de la phase lunaire actuelle visible en un point déterminé de la surface terrestre ainsi que de l'amplitude de la marée actuelle en un endroit donné de la surface ou d'une côte maritime.

On connaît de nombreux dispositifs d'affichage des phases lunaires, notamment sur une montre bracelet. Ces dispositifs sont généralement constitués d'un disque entraîné en rotation régulière par le mouvement de la montre, portant une ou plusieurs représentations d'un cercle figurant la lune et visible par une ouverture de forme particulière aménagée dans le cadran. La portion visible du cercle à travers l'ouverture du cadran donne une image approximative de la phase courante de la lune, comme décrit dans le document JP 60 243589.

Vu que la phase de la lune, visible en un point donné de la surface terrestre, dépend des positions relatives du soleil, de la lune ainsi que de la terre, de même que de la position d'observation sur la terre, le dispositif précité ne peut donner qu'une représentation très approximative de la phase de la lune puisqu'il ne tient pas compte de tous ces paramètres.

Un premier but de l'invention est donc de proposer un dispositif d'affichage de la phase actuelle de la lune amélioré relativement aux dispositifs connus, c'est-à-dire dont la représentation tient compte des mouvements relatifs du soleil, de la lune et de la terre, de même que de la position d'observation sur la terre.

Un autre but de l'invention est de proposer un dispositif d'affichage de la phase actuelle de la lune dont la représentation tient compte de l'heure locale d'observation.

Encore un autre but de l'invention est de proposer un dispositif d'affichage de la phase actuelle de la lune dont la précision d'affichage soit améliorée relativement aux dispositifs connus.

On sait par ailleurs que le mouvement des marées dépend premièrement des positions relatives de la lune et de la terre ainsi que des positions relatives du soleil et de la terre. L'amplitude des marées dépend donc des positions relatives entre ces trois astres.

Un autre but de l'invention est donc de proposer un dispositif d'affichage de l'amplitude des marées.

Encore un autre but de l'invention est de proposer un dispositif d'affichage de l'amplitude des marées pour un endroit déterminé de la surface ou de la côte maritime.

Encore un autre but de l'invention est de proposer que l'un et/ou l'autre des dispositifs d'affichage ci-dessus soit associé à un mouvement d'horlogerie.

Encore un autre but de l'invention est de proposer que l'un et/ou l'autre des dispositifs d'affichage ci-dessus soit intégré à une montre bracelet.

Ces différents buts sont obtenus par un dispositif d'affichage tel que décrit dans la revendication 1, des variantes et formes d'exécution particulières étant décrites dans les revendications dépendantes.

Une forme d'exécution d'un dispositif d'affichage selon l'invention est décrite plus en détail ci-dessous, cette description étant à considérer en regard du dessin annexé comportant les figures où :
la figure 1 représente une vue générale d'une forme d'exécution du dispositif d'affichage selon l'invention,
la figure 2 représente schématiquement en coupe les différents composants mobiles du dispositif d'affichage de la figure précédente,
les figures 3A à 3C représentent 3 exemples d'affichage des phases de la lune,
la figure 4 montre un disque portant la représentation de la lune ainsi que l'effet de la lune sur la marée,
la figure 5 montre un disque portant la représentation du soleil ainsi que l'effet du soleil sur la marée, et
les figures 6A, 6B et 6C représentent 3 exemples d'affichage de l'amplitude de la marée.

Le dispositif d'affichage 1 visible sur la figure 1 comprend une série de disques mobiles superposés. Le premier disque mobile 2, en partant depuis le dessus du dispositif, porte une représentation de la lune 20. Immédiatement au-dessous du disque 2, on trouve un disque cache 3 portant un marquage 30 présentant une succession régulière de zones sombres et de zones claires et dont l'utilité sera décrite plus bas. Immédiatement au-dessous du disque cache 3, on a le disque 4 portant une représentation du soleil 40. Le disque 4 peut comporter une graduation horaire 43, allant de 1 à 24 dans le sens antihoraire, le 12 correspondant à la position du soleil 40. L'utilité de cette graduation sera décrite plus bas. Ce dernier disque 4 a un diamètre supérieur au diamètre des disques 2 et 3, faisant que la représentation du soleil 40 est toujours visible. Par contre, les diamètres des disques 2 et 3 sont de préférence égaux, la largeur du marquage 30 du disque 3 correspondant au diamètre de la représentation 20 de la lune. Cette dernière représentation étant de préférence constituée d'une ouverture circulaire dans le disque 2, on verra donc à travers cette ouverture, selon les positions relatives des deux disques 2 et 3, soit une zone claire, soit une zone sombre soit une zone partiellement claire et partiellement sombre, figurant en fait les phases de la lune. Afin d'améliorer cet affichage des phases lunaires, on peut prévoir un éclairage du fond du boîtier, qui sera visible à travers l'ouverture circulaire 20 représentant la lune.

Un disque fixe 5, disposé au-dessus de l'empilement des disques 2, 3 et 4 vus ci-dessus, porte une représentation de la terre 50, vue du pôle nord. Le disque 5 est fixe, il est calé de telle manière que le méridien 0°, soit le méridien de Greenwich 51 soit alignée sur la position 12 h. du cadran horaire, ce dernier cadran n'étant pas représenté sur les figures.

Le dispositif d'affichage 1 peut être complété d'une lunette tournante 6, pouvant être munie de crans de blocage, mobile par l'utilisateur et pouvant porter une graduation 60 de 24 heures. La glace 61 du dispositif tourne avec la lunette 6 et porte un repère diamétral 62 calé entre les graduations de 12h et de 24h. Une telle lunette tourmante, avec sa graduation 60 et son repère 62 est généralement connue de la technique ; dans la présente application, elle est utilisée de manière conventionnelle pour des reports de fuseaux horaires, des lectures d'heures sur différents fuseaux horaires, et des lectures de différences d'heures entre différents fuseaux horaires, ceci en combinaison avec les possibilités de lecture propres à l'affichage selon l'invention, qui vont être décrites plus bas.

Le dispositif 1 peut être complété d'un affichage horaire, schématisé par le jeu d'aiguilles 7, le cadran portant ou non une graduation correspondante (non représentée sur les figures).

La figure 2 montre schématiquement le mécanisme d'entraînement en rotation des différents disques mobiles mentionnés ci-dessus. Un mouvement d'horlogerie 10 fournit à un arbre 400 un mouvement de rotation de 1 tour / 24 heures. Cet arbre 400 porte le disque 4 muni de la représentation du soleil 40 et deux roues dentées 402 et 403. La première de ces roues 402 engrène sur une roue 204 d'un premier train de roues dentées, entraînant un premier arbre 200 du premier train et portant une autre roue 201. Celle-ci engrène sur une roue 202, laquelle porte directement le disque 2 portant la représentation 20 de la lune. La deuxième roue 403 de l'arbre 400 engrène sur une roue 304 d'un deuxième train de roues dentées, entraînant un premier arbre 300 de deuxième train et portant une autre roue 301. Celle-ci engrène sur une roue 303, laquelle porte directement le disque 3 portant le cache 30.

Le disque fixe 5, la lunette tournante 6, la glace 61 ainsi que le jeu d'aiguilles 7 n'ont pas été représentés sur cette figure.

Afin de déterminer les vitesses de rotation des différents éléments mentionnée ci-dessus, on définit les paramètres de calcul suivants:
VROTN = vitesse de rotation du disque N [t/24h]
NDn = nombre de dents de la roue dentée n

Partant du fait que le disque 4 ainsi que les roues dentées 402 et 403 font 1 t/24h, (VROT4 = 1) les vitesses de rotation des autres disques s'établissent ainsi : $VROT ⁢ 2 = VROT ⁢ 4 * \left(ND⁢402/ND⁢204\right) * \left(ND⁢201/ND⁢202\right)$ $VROT ⁢ 3 = VROT ⁢ 2 * \left(ND⁢403/ND⁢304\right) * \left(ND⁢301/ND⁢303\right)$

Par ailleurs, on sait que la durée de révolution synodique de la lune autour de la terre prend 29.5305881 jours.

Sur le dispositif selon l'invention cette durée de révolution, sera : $DRLM = 1 / 1 - VROT ⁢ 2 \left[jours\right]$

L'erreur relativement à la valeur théorique sera donc : $EDRLM = \left(1-DRLM\right) / 29.5305881 \left[%\right]$

On peut calculer le temps mis par la représentation 20 de la lune pour passer d'un cache du disque 3 à l'autre : $DRLC = \left(1/VROT⁢2-VROT⁢3\right) / 5 [ jours )$

La division par 5 provient du fait que le disque 3 comprend 5 caches successifs de la lune.

De même que précédemment, l'erreur relativement à la valeur théorique sera : $EDRLC = 1 - \left(DRLM/DRLC\right) \left[%\right]$

Ces différents paramètres ont été calculés pour 5 jeux différents de roues dentées ; les résultats des calculs sont résumés dans les tableaux suivants, le tableau 1 présentant les différents jeux de roues dentées alors que le tableau 2 donne les résultats calculés pour chacun de ces jeux.

**Tableau 1**

| Jeu | ND402 | ND204 | ND201 | ND202 | ND403 | ND304 | ND301 | ND303 |
|---|---|---|---|---|---|---|---|---|
| 1 | 64 | 43 | 37 | 57 | 91 | 47 | 55 | 111 |
| 2 | 83 | 27 | 11 | 35 | 37 | 38 | 67 | 68 |
| 3 | 83 | 27 | 11 | 35 | 54 | 37 | 94 | 143 |
| 4 | 139 | 143 | 164 | 165 | 64 | 49 | 83 | 113 |
| 5 | 103 | 74 | 59 | 85 | 83 | 113 | 64 | 49 |

**Tableau 2**

| Jeu | VROT2 [t/2.4h] | VROT3 [t/24h] | DRLM [jours] | EDRLM [%] | DRLC [jours] | EDRLC [%] |
|---|---|---|---|---|---|---|
| 1 | 0.9661363 | 0.9593636 | 29.5301205 | 0.001584 | 29.53052967 | 1.38565E-05 |
| 2 | 0.9661376 | 0.9593653 | 29.5312500 | -0.002241 | 29.53232146 | 3.6281E-05 |
| 3 | 0.9661376 | 0.9593650 | 29.5312500 | -0.002241 | 29.53072675 | -1.77188E-05 |
| 4 | 0.9661369 | 0.9593643 | 29.5306633 | -0.000255 | 29.53068335 | 6.7811 E-07 |
| 5 | 0.9661367 | 0.9593643 | 29.5305164 | 0.000243 | 29.53141786 | 3.05245E-05 |

On remarque sur ces tableaux que les erreurs d'affichage des phases lunaires EDRLM et EDRLC sont très faibles ; par exemple pour le jeu No 2 présentant la plus grande valeur pour EDLRC, on observe une erreur d'une demi lunaison, soit l'indication d'une pleine lune au lieu d'une nouvelle lune, ou vice-versa, après plus de 1'800 ans pour la représentation de la rotation de la lune autour du cadran et de plus de 100'000 ans pour la représentation des phases en relation avec le disque cache 3. On constate donc l'amélioration considérable de la précision de représentations des phases lunaires par la coopération d'un disque mobile en rotation avec le disque de représentation de la lune, relativement à la représentation comprenant un cache fixe.

Il est évident que pour chacun des jeux de roues dentées ci-dessus, on peut obtenir les mêmes mouvements de disques et erreurs avec un jeu de roues dentées portant des roues dentées munies d'un même multiple de dents que le jeu original.

Les figures suivantes montrent quelques exemples d'affichage de la phase de la lune et leur interprétation pour un endroit déterminé, par exemple Berne.

Sur les figures 3A, 3B et 3C l'utilisateur du dispositif a fait pivoter la lunette 6, de manière à amener le repère 62 passant directement au-dessus de l'endroit choisi pour la lecture, par exemple Berne.

Sur la figure 3A, d'après la position de la graduation 43 et la lecture faite sur le repère 62, on peut en déduire que l'heure solaire sur le lieu d'observation est de quelques minutes avant 18h. Sur cette même figure, une zone claire du cache 30 du disque 3 est complètement visible à travers l'ouverture 20 représentant la lune sur le disque 2, on se trouve donc en période de pleine lune. La figure 3B montre une autre configuration où il est 20h35 (heure solaire) à Berne, et où le cache 30 est seulement partiellement visible à travers l'ouverture 20, figurant ainsi un quartier de lune. Dans le cas présent, vu depuis le point d'observation, on est en présence d'une lune décroissante. La figure 3C montre une autre possibilité où seule une zone sombre du cache 30 est visible à travers l'ouverture 20, indiquant ainsi une phase de nouvelle lune, alors qu'il est 3h20 (heure solaire) à Berne.

On sait par ailleurs que les marées sont provoquées par l'effet d'attraction de la lune ainsi que du soleil, chaque point de la surface maritime étant soumis à une combinaison de ces deux effets d'attraction. Lorsque la lune et le soleil sont alignés par rapport à un point de la surface maritime, les effets des deux astres sont maxima et l'on se trouve en présence d'une marée de très forte amplitude.

D'autre part,si on a un effet de marée haute pour un point déterminé de la surface maritime, c'est que ledit point est aligné sur une droite reliant le centre le la terre à celui de l'astre, lune ou soleil, cause de cette marée haute, il a aussi été observé que l'on a aussi un effet de marée haute pour le point de la surface maritime opposé au point précédent, c'est-à-dire situé juste à l'antipode. Ce deuxième effet de marée est d'amplitude inférieure à l'effet de marée principal décrit premièrement.

Afin de tenir compte de ces différents effets, les disques 2 et 4 sont modifiés et portent des marquages supplémentaires, comme représenté aux figures 4 et 5 de manière à permettre une évaluation de l'amplitude de la marée en un point quelconque de la surface ou de la côte maritime.

En plus de la représentation de la lune 20, le disque 2 de la figure 4 comprend un premier marquage de marée 21 telle que l'amplitude maximum corresponde à l'alignement du centre de la lune 20 avec le centre de la terre représenté par le centre du disque 2. A l'opposé, on a le marquage 22 dont l'amplitude est inférieure à celle du marquage 21 et qui est aligné avec ce dernier sur le centre de la terre, respectivement du disque 2. On peut admettre que l'amplitude maximum de l'effet de marée antipodique représentée par le marquage 22 est de environ 90 % de l'amplitude de l'effet de marée principal représenté par le marquage 21.

Pour un méridien quelconque, tel celui représenté par le repère 62, l'amplitude de la marée long de ce méridien correspondra à l'épaisseur du marquage 21 ou 22 sur ce repère.

Le disque 2 peut comprendre un marquage supplémentaire 23 constitué d'une graduation allant de 0 à 28, dans le sens antihoraire. Cette graduation permet de prévoir la prochaine grande marée, comme expliqué plus bas.

La figure 5 montre les marquages 41 et 42 équivalents à ceux décrits ci-dessus figurant sur le disque 4 de représentation du soleil 40. Dans ce cas, l'amplitude maximum de la marée due à l'influence du soleil est de environ 50 % de celle due à la lune, l'amplitude maximum de la marée antipodique étant toujours d'environ 90 % de celui de la marée principale. Afin de simplifier la figure, le marquage horaire 43 décrit précédemment n'a pas été reporté sur cette figure et les suivantes.

Les figures 6A, 6B et 6C montrent quelques exemples d'affichage des marées et leur interprétation. Afin de simplifier la représentation, on ne tient pas compte dans ces exemples du disque cache 3, respectivement des phases lunaires.

La conjonction de la lune 20 et du soleil 40, comme représentée à la figure 6A montre que, à cet instant donné, on a une marée haute de très forte amplitude sur la côte est des USA, dont on peut estimer l'amplitude par l'addition des marquages 21 et 41, une autre marée haute relativement importante sur le méridien, opposé, par exemple sur la côte du BanglaDesh, montrée par l'addition des marquages 22 et 42, alors que l'on a des marées basses par exemple sur la côte ouest de l'Afrique et sur la côte est de l'Asie.

La figure 6B montre une autre conjonction de la lune 20 et du soleil 40 selon laquelle, à cet instant donné, on a une marée haute d'assez forte amplitude sur la côte est des USA, mais d'amplitude moins forte que dans l'exemple précédent, une autre marée importante, plus important que dans l'exemple précédent sur la côte du BanglaDesh ainsi que des marées basses sur les mêmes côtes que dans l'exemple précédent.

La figure 6C montre encore un autre exemple de conjonction, où on a quatre méridiens le long desquels on a des marées hautes, de relativement faible amplitude et quatre autres méridiens le long desquels on a des marées basses. On a une première marée, la plus haute, due à l'effet direct de la lune sur la côte du Pakistan, celle due à l'effet antipodique de la lune le long du méridien passant par la côte ouest des USA, la marée due à l'effet direct du soleil agissant le long du méridien reliant le Groenland et le Nordeste du Brésil et celle due à l'effet antipodique du soleil d'exerçant sur la côte japonaise, alors que les marées basses se trouvent le long des méridiens couvrant la côte ouest de l'Afrique, la côte ouest de l'Amérique du sud, l'Alaska et l'Indonésie.

En considérant le marquage 23 sur le disque 2, on voit sur cette figure 6C que le soleil 40 est aligné sur la graduation 22 dudit marquage. Ceci signifie que la prochaine forte marée haute due à l'effet conjugué direct de la lune et du soleil, soit une configuration semblable à celle de la figure 3A, le long du méridien passant par le Groenland et le Nordeste du Brésil se produira dans 22 jours. De même, et pour le même méridien, on voit que dans 7 jours on aura une marée due au même effet que sur la figure 3B. Par cette graduation, il est donc possible de non seulement évaluer l'effet d'une marée au moment de l'observation, mais d'évaluer quand auront lieu les prochaines marées de forte et faible amplitude.

Le dispositif d'affichage tel que décrit ci-dessus selon une première forme d'exécution où on n'a qu'une représentation des phases de la lune et selon une deuxième forme d'exécution ou on a en plus une représentation de l'amplitude de la marée est très simple d'exécution, puisque constitué essentiellement d'une série de disques superposés entraînés par des jeux de roues dentées. Un tel dispositif est généralement associé à un mouvement d'horlogerie chargé de fournir à l'axe 400 vu plus haut un mouvement de rotation de 1t/24h. Vu la simplicité de d'exécution du dispositif, celui-ci peut être intégré à une pièce d'horlogerie, notamment à une montre bracelet.

Une forme d'exécution simplifiée d'un dispositif d'affichage des phases de la lune peut ne comprendre que les disques 2 et 3, à l'exclusion du disque 4 portant la représentation du soleil 40.

Des formes d'exécution de dimensions plus importantes peuvent être prévues, soit pour une représentation didactique des phases lunaires, soit alors, pour la forme d'exécution avec affichage de la marée, sous la forme d'un instrument d'affichage calé sur un lieu déterminée d'une côte maritime et affichant l'amplitude de la marée locale.

En ce qui concerne la construction du dispositif d'affichage, une description de suite de différents trains de roues dentées a été proposée uniquement à titre d'exemple de réalisation possible, cette proposition étant étayée par cinq variantes de jeux de roues dentées différents. Il est bien entendu que d'autres suites de trains de roues dentées, portant davantage ou moins de roues dentées que la proposition faite ici, chaque train portant des roues dentées avec un nombre de dents différent des propositions faites, peuvent être envisagés.

Par ailleurs, la suite des disques d'affichage et leur marquage sont décrits ci-dessus uniquement à titre d'exemple, la succession des disques sur le dispositif d'affichage peut être différente que celle mentionnée, le nombre de zones claires ou sombres du marquage du disque 3 pouvant être différent de cinq.

De même, le disque fixe 5 a été décrit comme portant une représentation graphique de la surface terrestre vue du pôle nord ; il est évident que pour un habitant de l'hémisphère sud, la représentation géographique pourrait être une vue du pôle sud. La représentation graphique de la surface terrestre pourrait être remplacée par une graduation des méridiens ou des fuseaux horaires ou alors par une liste de villes ou de pays judicieusement répartis, de manière à ce qu'en superposant le repère 62 à l'indication choisie, on puisse lire l'affichage de la phase de la lune et/ou de la marée en cet endroit.

## Revendications

1. Dispositif d'affichage (1) de la phase de la lune comprenant :
- un premier disque (2) portant une représentation de la lune (20), agencé pour être mis en rotation à une première vitesse par un premier train de roues dentées (402,204,201,202),
- un deuxième disque (3) portant un marquage (30) présentant une succession régulière de zones sombres et de zones claires, agencé pour être, mis en rotation à une deuxième vitesse différente de ladite première vitesse, par un deuxième train de roues dentées (403, 304, 301 303),
les deux disques étant agencé pour être en rotation autour d'un axe de rotation commun, la représentation de la lune (20) superposée aux zones sombres ou claires du marquage (30) dudit deuxième disque donnant une représentation de la phase actuelle de la lune
- un troisième disque (4) portant une représentation du soleil (40), ledit disque étant monté sur un arbre (400) agencé pour être en rotation par un mécanisme d'horlogerie à une vitesse de 1 t / 24 heures,
**caractérisé en ce que** l'arbre (400) portant le troisième disque (4) porte aussi la première roue dentée (402, 403) desdits premier et deuxième trains de roues dentées.

2. Dispositif d'affichage selon la revendication 1, **caractérisé en ce que**
le premier train de roues dentées comprend une première roue dentée de premier train(402) engrenant sur une deuxième roue dentée de premier train (204) montée avec une troisième roue dentée de premier train (201) sur un arbre de premier train (200), ladite troisième roue dentée de premier train (201) engrenant sur une quatrième roue dentée de premier train (202) montée sur le même arbre que ledit premier disque (2) portant une représentation de la lune (20), et **en ce que**
le deuxième train de roues dentées comprend une première roue dentée de deuxième train (403) engrenant sur une deuxième roue dentée de deuxième train (304) montée avec une troisième roue dentée de deuxième train (301) sur un arbre de deuxième train (300), ladite troisième roue dentée de deuxième train (301) engrenant sur une quatrième roue dentée de deuxième train (303) montée sur le même arbre que ledit deuxième disque (3) portant un marquage (30).

3. Dispositif d'affichage selon la revendication 2, **caractérisé en ce que** les deux trains d'engrenages sont constitués comme suit :
la première roue dentée de premier train(402) comprend 64 dents,
la deuxième roue dentée de premier train (204) comprend 43 dents,
la troisième roue dentée de premier train (201) comprend 37 dents
la quatrième roue dentée de premier train (202) comprend 57 dents
la première roue dentée de deuxième train (403) comprend 91 dents
la deuxième roue dentée de deuxième train (304) comprend 47 dents
la troisième roue dentée de deuxième train (301) comprend 55 dents
la quatrième roue dentée de deuxième train (303) comprend 111 dents.

4. Dispositif d'affichage selon la revendication 2, **caractérisé en ce que** les deux trains d'engrenages sont constitués comme suit :
la première roue dentée de premier train(402) comprend 83 dents,
la deuxième roue dentée de premier train (204) comprend 27 dents,
la troisième roue dentée de premier train (201) comprend 11 dents,
la quatrième roue dentée de premier train (202) comprend 35 dents,
la première roue dentée de deuxième train (403) comprend 37 dents,
la deuxième roue dentée de deuxième train (304) comprend 38 dents,
la troisième roue dentée de deuxième train (301) comprend 67 dents,
la quatrième roue dentée de deuxième train (303) comprend 68 dents.

5. Dispositif d'affichage selon la revendication 2, **caractérisé en ce que** les deux trains d'engrenages sont constitués comme suit :
la première roue dentée de premier train(402) comprend 83 dents,
la deuxième roue dentée de premier train (204) comprend 27 dents,
la troisième roue dentée de premier train (201) comprend 11 dents,
la quatrième roue dentée de premier train (202) comprend 35 dents,
la première roue dentée de deuxième train (403) comprend 54 dents,
la deuxième roue dentée de deuxième train (304) comprend 37 dents,
la troisième roue dentée de deuxième train (301) comprend 94 dents,
la quatrième roue dentée de deuxième train (303) comprend 143 dents.

6. Dispositif d'affichage selon la revendication 2, **caractérisé en ce que** les deux trains d'engrenages sont constitués comme suit :
la première roue dentée de premier train(402) comprend 139 dents,
la deuxième roue dentée de premier train (204) comprend 143 dents,
la troisième roue dentée de premier train (201) comprend 164 dents,
la quatrième roue dentée de premier train (202) comprend 165 dents,
la première roue dentée de deuxième train (403) comprend 64 dents,
la deuxième roue dentée de deuxième train (304) comprend 49 dents,
la troisième roue dentée de deuxième train (301) comprend 83 dents,
la quatrième roue dentée de deuxième train (303) comprend 113 dents.

7. Dispositif d'affichage selon la revendication 2, **caractérisé en ce que** les deux trains d'engrenages sont constitués comme suit :
la première roue dentée de premier train(402) comprend 103 dents,
la deuxième roue dentée de premier train (204) comprend 74 dents,
la troisième roue dentée de premier train (201) comprend 59 dents,
la quatrième roue dentée de premier train (202) comprend 85 dents,
la première roue dentée de deuxième train (403) comprend 83 dents,
la deuxième roue dentée de deuxième train (304) comprend 113 dents,
la troisième roue dentée de deuxième train (301) comprend 64 dents,
la quatrième roue dentée de deuxième train (303) comprend 49 dents.

8. Dispositif d'affichage selon l'une des revendications 3 à 7, **caractérisé en ce que** les deux trains d'engrenages comprennent des roues dentées ayant chacune un même multiple du nombre de dents mentionné dans la revendication considérée.

9. Dispositif d'affichage selon l'une des revendications précédentes, **caractérisé en ce qu'**il est complété d'un disque central fixe (5) portant une ou plusieurs indications géographiques ainsi que d'une lunette tournante (6) portant un repère (62), le disque central (5) ainsi que le repère (62) étant agencés de manière à ce qu'en superposant ledit repère sur une indication géographique déterminée, on obtienne une représentation de la phase de la lune ainsi que de la position du soleil en cet instant et pour cet endroit déterminé.

10. Dispositif d'affichage selon l'une des revendications précédentes, **caractérisé en ce que** le premier disque (2) portant la représentation de la lune (20) ainsi que le troisième disque (4) portant la représentation du soleil, portent chacun un premier marquage supplémentaire (21, 41) représentant la variation d'amplitude de la marée due à l'attraction directe de l'astre (20, 40) considéré ainsi qu'un deuxième marquage supplémentaire (22, 42) représentant la variation d'amplitude de la marée à l'antipode.

11. Dispositif d'affichage selon la revendication 10, **caractérisé en ce qu'**une estimation de l'amplitude de la marée en un point déterminé de la surface maritime se fait en disposant le repère (62) au-dessus de l'indication géographique dudit point déterminé, puis en additionnant les épaisseurs des marquages (21, 22, 41, 42) des variations des marées le long de ce repère.

12. Dispositif d'affichage selon l'une des revendications précédentes, **caractérisé en ce qu'**il est associé à une pièce d'horlogerie.

13. Dispositif d'affichage selon l'une des revendications 1 à 12, **caractérisé en ce qu'**il est associé à une montre-bracelet.

## Claims

1. A device (1) for displaying the Moon's phase comprising:
- a first disc (2) bearing a representation of the Moon (20) laid out so as to be set into rotation at a first speed by a first train of toothed wheels (402, 204, 201, 202),
- a second disc (3) bearing a marking (30) having a regular succession of dark areas and of pale areas, laid out so as to be set into rotation at a second speed different from said first speed, by a second train of toothed wheels (403, 304, 301, 303),
both discs being laid out so as to rotate around a common axis of rotation, the representation of the Moon (20) superposed to the dark or pale areas of the marking (30) of said second disc giving a representation of the present phase of the Moon
- a third disc (4) bearing a representation of the Sun (40), said disc being mounted on a shaft (400) laid out so as to be set into rotation by a clockwork at a speed of one revolution/24 hours,
**characterized in that** the shaft (400) bearing the third disc (4) also bears the first toothed wheel (402, 403) of said first and second trains of toothed wheels.

2. The display device according to claim 1, **characterized in that**
the first train of toothed wheels comprises a first train first toothed wheel (402) meshing with a first train second toothed wheel (204) mounted with a first train third toothed wheel (201) on a first train shaft (200), said first train third toothed wheel (201) meshing with a first train fourth toothed wheel (202) mounted on the same shaft as said first disc (2) bearing a representation of the Moon (20), and **in that**
the second train of toothed wheels comprises a second train first toothed wheel (403) meshing with a second train second toothed wheel (304) mounted with a second train third toothed wheel (301) on a second train shaft (300), said second train third toothed wheel (301) meshing with a second train fourth toothed wheel (303) mounted on the same shaft as said second disc (3) bearing a marking (30).

3. The display device according to claim 2, **characterized in that** both gear trains are formed as follows:
the first train first toothed wheel (402) comprises 64 teeth,
the first train second toothed wheel (204) comprises 43 teeth,
the first train third toothed wheel (201) comprises 37 teeth,
the first train fourth toothed wheel (202) comprises 57 teeth,
the second train first toothed wheel (403) comprises 91 teeth,
the second train second toothed wheel (304) comprises 47 teeth,
the second train third toothed wheel (301) comprises 55 teeth,
the second train fourth toothed wheel (303) comprises 111 teeth.

4. The display device according to claim 2, **characterized in that** both gear trains are formed as follows:
the first train first toothed wheel (402) comprises 83 teeth,
the first train second toothed wheel (204) comprises 27 teeth,
the first train third toothed wheel (201) comprises 11 teeth,
the first train fourth toothed wheel (202) comprises 35 teeth,
the second train first toothed wheel (403) comprises 37 teeth,
the second train second toothed wheel (304) comprises 38 teeth,
the second train third toothed wheel (301) comprises 67 teeth,
the second train fourth toothed wheel (303) comprises 68 teeth.

5. The display device according to claim 2, **characterized in that** both gear trains are formed as follows:
the first train first toothed wheel (402) comprises 83 teeth,
the first train second toothed wheel (204) comprises 27 teeth,
the first train third toothed wheel (201) comprises 11 teeth,
the first train fourth toothed wheel (202) comprises 35 teeth,
the second train first toothed wheel (403) comprises 54 teeth,
the second train second toothed wheel (304) comprises 37 teeth,
the second train third toothed wheel (301) comprises 94 teeth,
the second train fourth toothed wheel (303) comprises 143 teeth.

6. The display device according to claim 2, **characterized in that** both gear trains are formed as follows:
the first train first toothed wheel (402) comprises 139 teeth,
the first train second toothed wheel (204) comprises 143 teeth,
the first train third toothed wheel (201) comprises 164 teeth,
the first train fourth toothed wheel (202) comprises 165 teeth,
the second train first toothed wheel (403) comprises 64 teeth,
the second train second toothed wheel (304) comprises 49 teeth,
the second train third toothed wheel (301) comprises 83 teeth,
the second train fourth toothed wheel (303) comprises 113 teeth.

7. The display device according to claim 2, **characterized in that** both gear trains are formed as follows:
the first train first toothed wheel (402) comprises 103 teeth,
the first train second toothed wheel (204) comprises 74 teeth,
the first train third toothed wheel (201) comprises 59 teeth,
the first train fourth toothed wheel (202) comprises 85 teeth,
the second train first toothed wheel (403) comprises 83 teeth,
the second train second toothed wheel (304) comprises 113 teeth,
the second train third toothed wheel (301) comprises 64 teeth,
the second train fourth toothed wheel (303) comprises 49 teeth.

8. The display device according to one of claims 3 to 7, **characterized in that** both gear trains comprise toothed wheels, each having a same multiple of the number of teeth mentioned in the relevant claim.

9. The display device according to one of the preceding claims, **characterized in that** it is completed with a fixed central disc (5) bearing one or more geographical indications as well as with a rotating telescope (6) bearing a mark (62), the central disc (5) as well as the mark (62) being laid down so that by superposing said mark on a determined geographical indication, a representation of the Moon's phase as well as of the position of the Sun is obtained at this instant and for this determined location.

10. The display device according to one of the preceding claims, **characterized in that** the first disc (2) bearing the representation of the Moon (20) as well as the third disc (4) bearing the representation of the Sun, each bear a first additional marking (21, 41) representing the amplitude variation of the tide due to the direct attraction of the relevant heavenly body (20, 40) as well as a second additional marking (22, 42) representing the amplitude variation of the tide on the other side of the world.

11. The display device according to claim 10, **characterized in that** an estimation of the amplitude of the tide in a determined point of the maritime surface is accomplished by positioning the mark (62) above the geographical indication of said determined point, and then by adding the thicknesses of the markings (21, 22, 41, 42) of the variation of the tides along this mark.

12. The display device according to one of the preceding claims, **characterized in that** it is associated with a timepiece.

13. The display device according to one of claims 1 to 12, **characterized in that** it is associated with a wristwatch.

## Patentansprüche

1. Anzeigevorrichtung (1) der Mondphase, die umfasst:
- eine erste Scheibe (2), die eine Darstellung des Mondes (20) trägt, die ausgebildet ist, um mit einer ersten Geschwindigkeit von einer ersten Zahnradgruppe (402, 204, 201, 202) in Rotation versetzt zu werden,
- eine zweite Scheibe (3), die eine Markierung (30) trägt, die eine regelmäßig Abfolge dunkler Zonen und heller Zonen darstellt, die ausgebildet ist, um mit einer zweiten Geschwindigkeit, die sich von der ersten Geschwindigkeit unterscheidet, von einer zweiten Zahnradgruppe (403, 304, 301, 303) in Rotation versetzt zu werden,
wobei die zwei Scheiben ausgebildet sind, um eine gemeinsame Rotationsachse zu rotieren, wobei die über den dunklen oder hellen Zonen der Markierung (30) gestellte Darstellung des Mondes (20) der zweiten Scheibe eine Darstellung der aktuellen Mondphase gibt,
- eine dritte Scheibe (4), die eine Darstellung der Sonne (40) trägt, wobei die Scheibe auf einer Welle (400) befestigt ist, die ausgebildet ist, um von einem Uhrenmechanismus mit einer Geschwindigkeit von 1 Umdrehung/24 Stunden in Rotation versetzt zu werden,
**dadurch gekennzeichnet, dass** die Welle (400), die die dritte Scheibe (4) trägt, auch das erste Zahnrad (402, 403) der ersten und zweiten Zahnradgruppe trägt.

2. Anzeigevorrichtung nach Anspruch 1, **dadurch gekennzeichnet, dass**:
die erste Zahnradgruppe ein erstes Zahnrad der ersten Gruppe (402) umfasst, das in ein zweites Zahnrad der ersten Gruppe (204) eingreift, das mit einem dritten Zahnrad der ersten Gruppe (201) auf einer Welle der ersten Gruppe (200) montiert ist, wobei das dritte Zahnrad der ersten Gruppe (201) in ein viertes Zahnrad der ersten Gruppe (202) eingreift, das auf derselben Welle montiert ist wie die erste Scheibe (2), die eine Darstellung des Mondes (20) trägt, und dass
die zweite Zahnradgruppe ein erstes Zahnrad der zweiten Gruppe (403) umfasst, das in ein zweites Zahnrad der zweiten Gruppe (304) eingreift, das mit einem dritten Zahnrad der zweiten Gruppe (301) auf einer Welle der zweiten Gruppe (300) montiert ist, wobei das dritte Zahnrad der zweiten Gruppe (301) in ein viertes Zahnrad der zweiten Gruppe (303) eingreift, das auf derselben Welle montiert ist wie die zweite Scheibe (3), die eine Markierung (30) trägt.

3. Anzeigevorrichtung nach Anspruch 2, **dadurch gekennzeichnet, dass** die zwei Übersetzungsgetriebe folgendermaßen gebildet sind:
das erste Zahnrad der ersten Gruppe (402) umfasst 64 Zähne,
das zweite Zahnrad der ersten Gruppe (204) umfasst 43 Zähne,
das dritte Zahnrad der ersten Gruppe (201) umfasst 37 Zähne,
das vierte Zahnrad der ersten Gruppe (202) umfasst 57 Zähne,
das erste Zahnrad der zweiten Gruppe (403) umfasst 91 Zähne,
das zweite Zahnrad der zweiten Gruppe (304) umfasst 47 Zähne,
das dritte Zahnrad der zweiten Gruppe (301) umfasst 55 Zähne,
das vierte Zahnrad der zweiten Gruppe (303) umfasst 111 Zähne.

4. Anzeigevorrichtung nach Anspruch 2, **dadurch gekennzeichnet, dass** die zwei Übersetzungsgetriebe folgendermaßen gebildet sind:
das erste Zahnrad der ersten Gruppe (402) umfasst 83 Zähne,
das zweite Zahnrad der ersten Gruppe (204) umfasst 27 Zähne,
das dritte Zahnrad der ersten Gruppe (201) umfasst 11 Zähne,
das vierte Zahnrad der ersten Gruppe (202) umfasst 35 Zähne,
das erste Zahnrad der zweiten Gruppe (403) umfasst 37 Zähne,
das zweite Zahnrad der zweiten Gruppe (304) umfasst 38 Zähne,
das dritte Zahnrad der zweiten Gruppe (301) umfasst 67 Zähne,
das vierte Zahnrad der zweiten Gruppe (303) umfasst 68 Zähne.

5. Anzeigevorrichtung nach Anspruch 2, **dadurch gekennzeichnet, dass** die zwei Übersetzungsgetriebe folgendermaßen gebildet sind:
das erste Zahnrad der ersten Gruppe (402) umfasst 83 Zähne,
das zweite Zahnrad der ersten Gruppe (204) umfasst 27 Zähne,
das dritte Zahnrad der ersten Gruppe (201) umfasst 11 Zähne,
das vierte Zahnrad der ersten Gruppe (202) umfasst 35 Zähne,
das erste Zahnrad der zweiten Gruppe (403) umfasst 54 Zähne,
das zweite Zahnrad der zweiten Gruppe (304) umfasst 37 Zähne,
das dritte Zahnrad der zweiten Gruppe (301) umfasst 94 Zähne,
das vierte Zahnrad der zweiten Gruppe (303) umfasst 143 Zähne.

6. Anzeigevorrichtung nach Anspruch 2, **dadurch gekennzeichnet, dass** die zwei Übersetzungsgetriebe folgendermaßen gebildet sind:
das erste Zahnrad der ersten Gruppe (402) umfasst 139 Zähne,
das zweite Zahnrad der ersten Gruppe (204) umfasst 143 Zähne,
das dritte Zahnrad der ersten Gruppe (201) umfasst 164 Zähne,
das vierte Zahnrad der ersten Gruppe (202) umfasst 165 Zähne,
das erste Zahnrad der zweiten Gruppe (403) umfasst 64 Zähne,
das zweite Zahnrad der zweiten Gruppe (304) umfasst 49 Zähne,
das dritte Zahnrad der zweiten Gruppe (301) umfasst 83 Zähne,
das vierte Zahnrad der zweiten Gruppe (303) umfasst 113 Zähne.

7. Anzeigevorrichtung nach Anspruch 2, **dadurch gekennzeichnet, dass** die zwei Übersetzungsgetriebe folgendermaßen gebildet sind:
das erste Zahnrad der ersten Gruppe (402) umfasst 103 Zähne,
das zweite Zahnrad der ersten Gruppe (204) umfasst 74 Zähne,
das dritte Zahnrad der ersten Gruppe (201) umfasst 59 Zähne,
das vierte Zahnrad der ersten Gruppe (202) umfasst 85 Zähne,
das erste Zahnrad der zweiten Gruppe (403) umfasst 83 Zähne,
das zweite Zahnrad der zweiten Gruppe (304) umfasst 113 Zähne,
das dritte Zahnrad der zweiten Gruppe (301) umfasst 64 Zähne,
das vierte Zahnrad der zweiten Gruppe (303) umfasst 49 Zähne.

8. Anzeigevorrichtung nach einem der Ansprüche 3 bis 7, **dadurch gekennzeichnet, dass** die zwei Übersetzungsgetriebe Zahnräder umfasst, von denen jedes dasselbe Vielfache der Anzahl von Zähnen hat, das in dem entsprechenden Anspruch genannt ist.

9. Anzeigevorrichtung nach einem der vorangehenden Ansprüche, **dadurch gekennzeichnet, dass** sie von einer starren zentralen Scheibe (5) komplettiert wird, die eine oder mehrere geografische Angaben trägt sowie von einer drehenden Lünette (6), die ein Bezugszeichen (62) trägt, wobei die zentrale Scheibe (5) sowie das Bezugszeichen (62) derart ausgebildet sind, dass man, wenn das Bezugszeichen auf eine bestimmte geografische Angabe gestellt wird, eine Darstellung der Mondphase sowie der Position der Sonne in diesem Augenblick und für diese bestimmte Stelle erhält.

10. Anzeigevorrichtung nach einem der vorangehenden Ansprüche, **dadurch gekennzeichnet, dass** die erste Scheibe (2), die die Darstellung des Mondes (20) trägt sowie die dritte Scheibe (4), die die Darstellung der Sonne trägt, jeweils eine erste zusätzliche Markierung (21, 41) tragen, die die Amplitudenschwankung von Ebbe und Flut darstellt, die auf die direkte Anziehung des betreffenden Gestirns (20, 40) zurückzuführen ist, sowie eine zweite zusätzliche Markierung (22, 42), die die Amplitudenschwankung von Ebbe und Flut am entgegengesetzten Punkt der'Erdkugel darstellt.

11. Anzeigevorrichtung nach Anspruch 10, **dadurch gekennzeichnet, dass** eine Schätzung der Amplitude von Ebbe und Flut an einem bestimmten Punkt auf der Meeresoberfläche erfolgt, indem man das Bezugszeichen (62) auf die geografische Angabe des bestimmten Punktes stellt und dann die Dicken der Markierungen (21, 22, 41, 42) der Schwankungen von Ebbe und Flut entlang dieses Bezugszeichens addiert.

12. Anzeigevorrichtung nach einem der vorangehenden Ansprüche, **dadurch gekennzeichnet, dass** sie mit einer Uhr verbunden ist.

13. Anzeigevorrichtung nach einem der Ansprüche 1 bis 12, **dadurch gekennzeichnet, dass** sie mit einer Armbanduhr verbunden ist.
